# FASCICULE DE BREVET EUROPEEN

(11) **EP 3 050 158 B1**
(45) Date de publication et mention de la délivrance du brevet: **31.03.2021**
(21) Numéro de dépôt: 14784266.0
(22) Date de dépôt: 11.09.2014
(51) Int. Cl.: H01Q 1/28, H01Q 15/16

(54) **STRUCTURE SEGMENTÉE, EN PARTICULIER POUR RÉFLECTEUR D'ANTENNE DE SATELLITE**
SEGMENTIERTE STRUKTUR INSBESONDERE FÜR ANTENNENREFLEKTOREN VON SATELLITEN
SEGMENTED STRUCTURE IN PARTICULAR FOR ANTENNA REFLECTORS OF SATELLITES

(30) Priorité: 26.09.2013 FR 1302234
(43) Date de publication de la demande: 03.08.2016
(73) Titulaire: ArianeGroup SAS, 75015 Paris (FR)
(72) Inventeur: GRANGERAT, Francis, 78700 Conflans Sainte Honorine (FR)
(74) Mandataire: Brevalex
(86) Numéro de dépôt international: PCT/FR2014/000206
(87) Numéro de publication internationale: WO 2015/044535

(56) Documents cités:
- EP-A2- 1 043 802
- JP-A- S6 027 203
- JP-A- S59 126 305
- JP-A- 2000 044 267
- US-A1- 2003 024 772

## Description

La présente invention concerne une structure segmentée.

Cette structure segmentée comprend au moins deux panneaux liés ensemble et destinés à être déployés dans l'espace.

Bien que non exclusivement, la présente invention s'applique plus particulièrement à une structure segmentée faisant partie d'un réflecteur d'antenne de satellite de télécommunication, en particulier à un réflecteur d'antenne de grande dimension, fonctionnant dans des bandes de fréquence élevées. Un tel réflecteur d'antenne comprend généralement une structure rigide (appelée coque) pourvue d'une surface réfléchissante et des moyens de renfort à l'arrière de cette surface, qui participent au maintien de la coque et à la liaison avec le satellite.

La grande dimension de la coque d'un tel réflecteur pose des problèmes d'encombrement lors de l'envoi dans l'espace d'un satellite pourvu d'un tel réflecteur à l'aide d'un lanceur spatial.

Aussi, pour des réflecteurs rigides présentant des diamètres de plusieurs mètres, on prévoit une structure segmentée, pourvue de plusieurs panneaux, en particulier une structure à trois panneaux comprenant un panneau central et deux panneaux d'extrémité.

Cette structure segmentée comporte, de plus, un dispositif de déploiement par panneau d'extrémité, qui est apte à amener le panneau d'extrémité relativement au panneau principal :
- soit dans une position de stockage, dans laquelle le panneau d'extrémité est superposé au panneau principal sur la face arrière de ce dernier, la face avant du panneau d'extrémité étant dirigée dans le même sens que la face avant du panneau principal ;
- soit dans une position déployée, dans laquelle le panneau d'extrémité est positionné à côté et contre le panneau principal de manière à former un ensemble continu au moins sur leurs faces avant.

Dans une telle structure segmentée, chaque panneau d'extrémité peut donc prendre une position de stockage pour le transport dans le lanceur spatial et une position déployée lorsque le satellite se trouve dans l'espace.

Les documents JP 59-126305 JP 60-027203 et EP1043802 décrivent des dispositifs de déploiement de réflecteurs d'antenne.

Dans une telle structure segmentée, chaque panneau d'extrémité peut donc prendre une position de stockage pour le transport dans le lanceur spatial et une position déployée lorsque le satellite se trouve dans l'espace.

La présente invention concerne une structure segmentée de réflecteur d'antenne de satellite, comprenant au moins deux panneaux et un dispositif de déploiement permettant de réaliser dans l'espace un déploiement efficace et avantageux de ces deux panneaux.

L'invention est définie par les revendications indépendantes. Selon l'invention, ladite structure segmentée du type comprenant en outre
- au moins deux panneaux, un premier panneau dit principal comprenant une face avant et une face arrière, et un second panneau dit secondaire comprenant également une face avant et une face arrière ; et
- au moins un dispositif de déploiement relié aux faces arrière respectivement desdits panneaux principal et secondaire et apte à amener ledit panneau secondaire dans l'une ou l'autre des deux positions suivantes, relativement audit panneau principal :
   - une position de stockage, dans laquelle ledit panneau secondaire est au moins partiellement superposé audit panneau principal sur la face arrière de ce dernier, la face avant dudit panneau secondaire étant dirigée dans le même sens que la face avant dudit panneau principal ; et
   - une position déployée, dans laquelle ledit panneau secondaire est positionné à côté et contre ledit panneau principal de manière à former un ensemble continu au moins sur leurs faces avant,
est remarquable en ce que ledit dispositif de déploiement comporte :
- un système de translation comprenant un ensemble à bras articulés, ledit système de translation étant apte à générer un mouvement de translation dudit panneau secondaire par rapport audit panneau principal, et étant lié par une extrémité dite externe audit panneau secondaire ; et
- un système de rotation apte à générer une rotation dudit système de translation et du panneau secondaire lié audit système de translation, par rapport audit panneau principal, ledit système de rotation étant lié d'une part à une extrémité dite interne dudit système de translation et d'autre part à la face arrière dudit panneau principal.

Ainsi, grâce à l'invention, le panneau secondaire de la structure segmentée peut être déployée de façon efficace et avantageuse dans l'espace de la position de stockage à la position déployée, comme précisé ci-dessous.

Ledit système de rotation apte à générer une rotation dudit système de translation comprend :
- dans un premier mode de réalisation, deux moteurs coaxiaux, synchronisés et commandés de manière à générer des rotations dans le même sens ; et
- dans un second mode de réalisation, un axe de transmission reliant ensemble des extrémités internes de deux bras du système de translation, et un moteur pour entraîner en rotation cet axe de transmission.

Par ailleurs, selon l'invention, ledit système de translation comporte :
- un ensemble de deux bras articulés identiques, chacun desdits bras articulés comprenant un segment externe et un segment interne liés ensemble par une liaison pivot, le segment externe de chacun desdits bras étant lié par une liaison pivot à la face arrière dudit panneau secondaire ; et
- un système de rotation auxiliaire lié à une extrémité interne de chacun des segments internes des deux bras articulés et apte à générer une rotation au niveau de chacune desdites extrémités internes, de façon synchronisée et de sens opposés, de manière à déplier ou replier ledit ensemble de bras articulés.

Pour chacun desdits bras articulés, la liaison externe du segment externe à la face arrière du panneau secondaire est équipée d'un joint flexible pour assurer un degré de liberté.

Par ailleurs, dans un premier mode de réalisation, ledit système de rotation auxiliaire comprend deux moteurs, dont l'un est relié à l'extrémité interne du segment interne d'un premier desdits bras et est apte à le soumettre à une rotation, et dont l'autre est relié à l'extrémité interne du segment interne du second desdits bras et est apte à le soumettre à une rotation, ces deux moteurs étant synchronisés et commandés de manière à générer des rotations en sens opposés.

En outre, dans un second mode de réalisation, ledit système de rotation auxiliaire comprend un moteur unique relié :
- d'une part, par une première liaison de transmission de rotation, de préférence une courroie, à l'extrémité interne du segment interne d'un premier desdits bras, apte à le soumettre à une rotation ; et
- d'une part, par une seconde liaison de transmission de rotation, de préférence une courroie, à l'extrémité interne du segment interne du second bras desdits bras, apte à le soumettre à une rotation,
lesdites première et seconde liaisons de transmission de rotation étant entraînées par ledit moteur unique de manière à transmettre des rotations en sens opposés à la même vitesse.

De préférence, ledit moteur unique est un réducteur à engrenage avec deux sorties inversées, chaque sortie étant munie d'une poulie permettant de transmettre une rotation.

Par ailleurs, dans un mode de réalisation préféré, la structure segmentée comprend :
- un panneau principal central ;
- deux panneaux secondaires agencés de part et d'autre dudit panneau principal central dans la position déployée de manière à présenter une forme parabolique ; et
- deux dispositifs de déploiement associés, respectivement auxdits panneaux secondaires.

La présente invention concerne également :
- un réflecteur d'antenne de satellite qui comprend une structure segmentée telle que précitée ; et
- un satellite qui comprend au moins une telle structure segmentée ou un tel réflecteur d'antenne.

La présente invention concerne également un procédé de déploiement d'une structure segmentée telle que précitée.

Selon l'invention, ce procédé comprend des étapes successives consistant, lors du déploiement de la position stockée à la position déployée :
a) à réaliser, à partir de la position stockée, une rotation à l'aide dudit système de rotation dans un premier sens de rotation de manière à écarter ledit système de translation pourvu à son extrémité externe du panneau secondaire de la face arrière du panneau principal ;
b) à réaliser une translation à l'aide dudit système de translation dans un premier sens de translation de manière à amener ce dernier dans une position dépliée ;
c) à réaliser une rotation dans un sens opposé audit premier sens de rotation à l'aide dudit système de rotation de manière à amener les panneaux secondaire et principal sensiblement dans un même plan général ; et
d) à réaliser une translation à l'aide dudit système de translation dans un sens opposé audit premier sens de translation de manière à amener le panneau secondaire au contact du panneau principal dans une position représentant la position déployée.

Le système de rotation auxiliaire du système de translation réalise à l'étape d) :
- dans un premier mode de réalisation, pour laquelle la position dépliée du système de translation correspond à la position d'extension maximale dudit système de translation, une rotation dans le même sens qu'à l'étape b) ; et
- dans un second mode de réalisation, une rotation dans le sens opposé à celui de l'étape b).

Les figures du dessin annexé feront bien comprendre comment l'invention peut être réalisée. Sur ces figures, des références identiques désignent des éléments semblables.
La figure 1 est une vue schématique en perspective d'un mode de réalisation particulier d'une structure segmentée illustrant l'invention et comprenant un panneau central ainsi que deux panneaux secondaires, dont l'un est dans une position de stockage et l'autre dans une position déployée.
La figure 2 illustre un mode de réalisation d'un dispositif de déploiement.
La figure 3 est une vue schématique d'un ensemble de bras articulés de la figure 2.
Les figures 4 à 8 illustrent, en vue schématique en perspective, différentes étapes successives de déploiement d'un panneau secondaire par rapport à un panneau principal d'une structure segmentée.
La figure 9 illustre, en vue schématique en perspective, une structure segmentée complètement déployée.
La figure 10 est une vue transversale d'une structure segmentée dans une position de stockage complet.
La figure 11 est une vue transversale d'une structure segmentée dans une position complètement déployée.
Les figures 12 et 13 sont des vues schématiques en perspective de modes de réalisation particuliers de système de rotation.
La figure 14 montre un mode de réalisation particulier d'une liaison entre un bras et un panneau secondaire.

La structure segmentée 1, illustrant l'invention et représentée schématiquement sur la figure 1 notamment, est destinée, plus particulièrement bien que non exclusivement, à un réflecteur d'antenne de satellite de télécommunication. Un tel réflecteur d'antenne comprend généralement, lorsqu'il est déployé dans l'espace, une structure rigide (appelée coque) pourvue d'une surface réfléchissante, ainsi que des moyens de renfort et de maintien (non représentés) à l'arrière de cette structure, qui participent au maintien de la coque et à la liaison avec le satellite. Notamment pour des raisons d'encombrement lors du lancement du satellite par un lanceur spatial, cette structure est de type segmenté, c'est-à-dire qu'elle est formée de plusieurs segments ou panneaux.

Plus précisément, la présente invention concerne une structure segmentée 1 du type comprenant :
- au moins deux panneaux, à savoir au moins un premier panneau 2 dit principal comprenant une face avant 2A et une face arrière 2B (figures 10 et 11), et au moins un second panneau 3, 4 dit secondaire comprenant également une face avant 3A, 4A et une face arrière 3B, 4B ; et
- au moins un dispositif de déploiement 5 qui est relié aux faces arrière 2B et 3B respectivement du panneau principal 2 et d'un panneau secondaire (le panneau 3 dans l'exemple de la figure 2).

Ce dispositif de déploiement 5 est apte à amener le panneau secondaire 3, dans l'une ou l'autre des deux positions suivantes, relativement au panneau principal 2 :
- une position de stockage P1 comme représenté sur les figures 4 et 10, dans laquelle ledit panneau secondaire 3 est au moins partiellement superposé et de préférence complètement superposé au panneau principal 2 sur la face arrière 2B de ce dernier. La face avant 3A du panneau secondaire 3 est dirigée dans le même sens que la face avant 2A du panneau principal 2 ; et
- une position déployée P2 comme représenté sur les figures 8, 9 et 11, dans laquelle le panneau secondaire 3 est positionné à côté et contre le panneau principal 2 de manière à former un ensemble continu au moins sur leurs faces avant 2A et 3A.

Dans la description de la présente invention, on entend :
- par face avant et face arrière, les deux faces d'un panneau, la face avant 3A, 4A d'un panneau secondaire 3, 4 étant superposée au moins partiellement à la face arrière 2B du panneau principal 2, chaque face avant 2A, 3A, 4A correspondant dans le cas d'un réflecteur d'antenne à la face réfléchissante ; et
- par interne et externe, les positions des différents éléments concernés par rapport au centre de la structure segmentée 1 dans la position déployée de cette dernière, « interne » s'appliquant à la position la plus proche du centre et « externe » s'appliquant à la position la plus éloignée du centre dans cette position déployée.

Dans le mode de réalisation préféré, représenté sur les figures, la structure segmentée 1 comprend :
- un panneau principal 2 central ;
- deux panneaux secondaires 3 et 4 agencés de part et d'autre dudit panneau principal 2 central dans la position complètement déployée (figures 9 et 11) de telle sorte que ces trois panneaux 2, 3 et 4 présentent une forme parabolique dans cette position complètement déployée ; et
- deux dispositifs de déploiement 5 associés, respectivement, auxdits panneaux secondaires 3 et 4.

Dans la situation de la figure 1, l'un 3 des panneaux secondaires 3 et 4 est dans la position déployée P2, et l'autre 4 desdits panneaux secondaires 3 et 4 est dans la position de stockage P1.

Selon l'invention, chacun des dispositifs de déploiement 5 de la structure segmentée 1, comporte :
- un système de translation 6 comprenant un ensemble 7 à bras articulés. Le système de translation 6 est apte à générer un mouvement de translation du panneau secondaire 3, 4 par rapport au panneau principal 2, et est lié par une extrémité externe 6A au panneau secondaire 3, 4 ; et
- un système de rotation 8 apte à générer une rotation dudit système de translation 6 et du panneau secondaire 3, 4 lié audit système de translation 6, par rapport audit panneau principal 2, autour d'un axe α (figure 2). Ledit système de rotation 8 est lié d'une part à une extrémité interne 6B du système de translation 6 et d'autre part à la face arrière 2B du panneau principal 2.

Dans le mode de réalisation représenté sur les figures, la liaison à la face arrière 2B du panneau principal 2 est réalisée par l'intermédiaire d'un élément de structure 23, de préférence de forme plane, qui est fixé sur la face arrière 2B et qui sert de support aux dispositifs de déploiement 5 des deux panneaux secondaires 3 et 4.

Un tel dispositif de déploiement 5 permet de réaliser un déploiement efficace et avantageux du panneau secondaire, auquel il est associé, de la position de stockage P1 à la position déployée P2, comme précisé ci-dessous.

Le système de translation 6 comprend un ensemble 7 de deux bras articulés 9A et 9B identiques qui sont agencés de façon symétrique par rapport à un axe X-X de la structure segmentée 1, notamment un axe de symétrie, comme représenté sur la figure 2. Chacun desdits bras articulés 9A et 9B comprend un segment externe 10 et un segment interne 11 liés ensemble par une liaison pivot 12, comme représenté sur la figure 3. De plus, le segment externe 10 de chacun desdits bras 9A et 9B est lié par une liaison pivot 13 à la face arrière 3B du panneau secondaire 3.

Dans le mode de réalisation préféré, représenté sur les figures, ledit système de translation 6 comporte de plus un système de rotation auxiliaire 14, 15.

Ce système de rotation auxiliaire 14, 15 est lié à une extrémité interne 11A de chacun des segments internes 11 des bras articulés 9A et 9B, et il agit directement sur les extrémités internes 11A de manière à générer une rotation au niveau de chacune des deux extrémités internes 11A autour d'un axe β. Le système de rotation auxiliaire 14, 15 génère des rotations au niveau des extrémités internes 11A des deux bras 5A et 5B de façon synchronisée et de sens opposés, de manière à déplier ou replier ledit ensemble 7 de bras articulés, et ceci pour que l'ensemble 7 ait un déplacement rectiligne selon l'axe X-X.

En effet, la rotation (illustrée par une flèche E1 autour de l'axe β sur la figure 3) est générée par le système de rotation auxiliaire 14. Les rotations générées respectivement sur les deux bras articulés 9A et 9B de l'ensemble 7 étant inversées (dans le sens de la flèche E1 pour 9B et dans le sens opposé de la flèche E2 pour 9A, comme représenté par exemple sur la figure 13), et ceci de manière synchronisée, c'est-à-dire à la même vitesse, elles génèrent une translation de l'ensemble 7 de bras (et donc du système de déploiement 5), comme illustré par exemple par une flèche B1 sur la figure 6.

Dans un premier mode de réalisation représenté sur les figures 1 à 3, ledit système de rotation auxiliaire 14 comprend deux moteurs 17 et 18 (par exemple de type pas à pas). L'un 17 desdits moteurs 17 et 18 est relié à l'extrémité interne 11A du segment interne 11 d'un premier bras 9B et est apte à soumettre ce segment interne 11 à une rotation. L'autre 18 desdits moteurs 17 et 18 est relié à l'extrémité interne 11A du segment interne 11 du second bras 9A et est également apte à soumettre ce segment interne 11 à une rotation. Lesdits moteurs 17 et 18, par exemple des servomoteurs à réducteur à engrenage, sont synchronisés et commandés de manière à générer des rotations en sens opposés E1 et E2 autour d'axes β parallèles, via à chaque fois un moyen de transmission usuel 19.

En outre, dans un second mode de réalisation représenté sur la figure 13, ledit système de rotation auxiliaire 15 comprend un moteur unique 20 agencé de façon centrale entre les extrémités internes des bras 9A et 9B. De préférence, ledit moteur central 20 comprend un motoréducteur à engrenage avec deux sorties inversées. Chaque sortie est munie d'une poulie 21A, 21B permettant de transmettre les rotations par liaisons de transmission de rotation 22A, 22B, de préférence par courroies, aux segments 11 des bras 9A et 9B. Ce moteur central unique 20 est donc relié :
- d'une part, par une première liaison de transmission de rotation 22A, à l'extrémité interne 11A du segment interne 11 d'un premier bras 9B, apte à le soumettre à une rotation ; et
- d'une part, par une seconde liaison de transmission de rotation 22B, à l'extrémité interne 11A du segment interne 11 du second bras 9A, apte à le soumettre à une rotation.

Lesdites première et seconde liaisons 22A et 22B sont entraînées par le moteur 20 de manière à transmettre des rotations en sens opposés à la même vitesse.

Par ailleurs, le système de rotation 8 (apte à générer la rotation du système de translation 6 autour de l'axe de rotation principal α) peut également être réalisé de différentes manières. De préférence, il est relié à la face arrière 2A du panneau principal 2 par l'intermédiaire de l'élément de support 23 de forme sensiblement plane.

Dans un premier mode de réalisation représenté sur les figures 2 et 3, ledit système de rotation 8 comprend deux moteurs 25 et 26 coaxiaux (selon l'axe α) qui agissent directement sur l'axe de rotation de chaque bras 9A et 9B. Ces moteurs 25 et 26 sont synchronisés et génèrent une rotation dans le même sens, comme illustré par une flèche F1 sur la figure 3.

Par ailleurs, dans un second mode de réalisation représenté sur la figure 13, ledit système de rotation 8 comprend un axe de transmission 27 qui est lié aux extrémités des bras 9A et 9B, de manière à lier ensemble mécaniquement ces deux bras 9A et 9B. Cet axe de transmission 27 est entraîné par un moteur approprié 28, par exemple un vérin à vis, qui est fixé sur l'élément de support 23. La translation du vérin entraîne la rotation de l'axe de transmission 27.

Par ailleurs, dans un mode de réalisation particulier représenté sur la figure 14, pour chacun des bras 9A et 9B articulés, la liaison externe du bras externe 10 à la face arrière 3B du panneau secondaire 3 est flexible, par exemple à l'aide d'un joint 29 approprié, de manière à créer une certaine flexibilité entre le panneau secondaire 2 et l'ensemble 7 à bras, notamment pour faciliter un positionnement final, représenté sur la figure 8 et précisé ci-dessous.

Les dispositifs de déploiement 5 de la structure segmentée 1, associés aux différents panneaux secondaires 3 et 4 de cette structure segmentée 1, permettent donc de réaliser un déploiement de la structure segmentée 1 d'une position de stockage complet (pour laquelle tous les panneaux secondaires 3 et 4 sont dans une position de stockage P1, comme représenté notamment sur la figure 10) à une position complètement déployée (pour laquelle tous les panneaux secondaires 3 et 4 sont dans une position déployée P2, comme représenté notamment sur la figure 11).

Le dispositif de déploiement 5 comporte également des moyens non représentés (par exemple une unité centrale) pour commander les systèmes de rotation 8, 14, 15.

Par ailleurs, la structure segmentée 1 peut comprendre des moyens de maintien usuels (non représentés) des différents panneaux 2, 3 et 4 dans la position de stockage P1. Ces moyens de maintien sont libérés avant le déploiement, pour que chaque dispositif de déploiement 5 puisse mettre en œuvre le déploiement précisé ci-dessous.

Le fonctionnement dudit dispositif de déploiement 5, pour le déploiement d'un 3 desdits panneaux secondaires 3, 4 à partir de la position stockée P1 de la figure 4 à la position déployée P2 de la figure 8, est le suivant :
a) on réalise, à partir de la position stockée P1 de la figure 4, une rotation à l'aide dudit système de rotation 8 dans un premier sens de rotation A1 (montré sur la figure 5) de manière à écarter le système de translation 6 pourvu à son extrémité externe 6A du panneau secondaire 3 de la face arrière 2A du panneau principal 2, comme illustré sur la figure 5 ;
b) on réalise une translation, à l'aide dudit système de translation 6 dans un premier sens de translation B1 (montré sur la figure 6) de manière à amener ce dernier dans une position dépliée, comme illustré sur la figure 6 ;
c) on réalise une rotation dans un sens A2 (montré sur la figure 7) opposé audit premier sens de rotation A1 à l'aide dudit système de rotation 8, de manière à amener le panneau secondaire 3 et le panneau principal 2 sensiblement dans un même plan général, comme illustré sur la figure 7 ; et
d) on réalise une translation, à l'aide dudit système de translation 6 dans un sens B2 (montré sur la figure 8) opposé audit premier sens de translation B1 de manière à amener le panneau secondaire 3 au contact du panneau principal 2 dans une position représentant la position déployée P2, comme illustré sur la figure 8.

Le même procédé de déploiement est mis en œuvre pour le panneau secondaire 4 de manière à finalement obtenir la position complètement déployée de la structure segmentée 1 de la figure 9.

Le système de rotation auxiliaire 14, 15 du système de translation 6 peut réaliser à l'étape d) :
- dans un premier mode de réalisation, pour laquelle la position dépliée du système de translation 6 correspond à sa position d'extension maximale, une rotation (autour de β) dans le même sens qu'à l'étape b) ; et
- dans un second mode de réalisation, une rotation (autour de β) dans le sens opposé à celui de l'étape b).

Dans les deux cas, cette rotation génère une translation dans le sens montré par la flèche B2 sur la figure 8, permettant de ramener le panneau secondaire 3 au contact du panneau principal 2.

Bien entendu, le dispositif 5 peut également amener la structure segmentée de la position déployée P2 à la position stockée P1, si cela s'avérait nécessaire, par exemple pour une opération de validation, en réalisant les opérations précitées dans l'ordre inverse (d, c, b, a), avec chaque opération (rotation, translation) mise en œuvre en sens inverse.

Par ailleurs, la structure segmentée 1 peut comporter des moyens non représentés pour permettre un positionnement final précis entre un panneau secondaire 3, 4 et le panneau principal 2 dans la situation des figures 8 et 9, ainsi que des moyens pour verrouiller les panneaux dans la position complètement déployée de la structure segmentée 1 de la figure 9.

## Revendications

1. Structure segmentée de réflecteur d'antenne de satellite, ladite structure segmentée (1) comprenant :
- au moins deux panneaux (2, 3, 4), un premier panneau (2) dit principal comprenant une face avant (2A) et une face arrière (2B), et un second panneau (3, 4) dit secondaire comprenant également une face avant (3A, 4A) et une face arrière (3B, 4B) ; et
- au moins un dispositif de déploiement (5) relié aux faces arrière respectivement desdits panneaux principal et secondaire et apte à amener ledit panneau secondaire (3, 4) dans l'une ou l'autre des deux positions suivantes, relativement audit panneau principal (2) :
une position de stockage (P1), dans laquelle ledit panneau secondaire (3, 4) est au moins partiellement superposé audit panneau principal (2) sur la face arrière (2B) de ce dernier, la face avant (3A, 4A) dudit panneau secondaire (3, 4) étant dirigée dans le même sens que la face avant (2A) dudit panneau principal (2) ; et
une position déployée (P2), dans laquelle ledit panneau secondaire (3, 4) est positionné à côté et contre ledit panneau principal (2) de manière à former un ensemble continu au moins sur leurs faces avant,
ledit dispositif de déploiement (5) comportant :
un système de translation (6) apte à générer un mouvement de translation dudit panneau secondaire (3, 4) par rapport audit panneau principal (2) et lié par une extrémité (6A) dite externe audit panneau secondaire (3, 4) ; et
un système de rotation (8) lié d'une part à une extrémité (6B) dite interne dudit système de translation (6) et d'autre part à la face arrière (2B) dudit panneau principal (2),
**caractérisée en ce que** :
- ledit système de rotation (8) est apte à générer une rotation dudit système de translation (6) et du panneau secondaire (3, 4) lié audit système de translation (6), par rapport audit panneau principal (2) autour d'un axe (α) situé du côté de la face arrière du panneau principal ; et
- ledit système de translation (6) comporte :
un ensemble (7) de deux bras articulés (9A, 9B) identiques, chacun desdits bras articulés (9A, 9B) comprenant un segment externe (10) et un segment interne (11) liés ensemble par une liaison pivot (12), le segment externe (10) de chacun desdits bras (9A, 9B) étant lié par une liaison pivot (13) à la face arrière (3B) dudit panneau secondaire (3) les segments externes étant plus éloignés du centre de la structure segmentée que les segments internes en position déployée de cette structure ; et
un système de rotation auxiliaire (14, 15) lié à une extrémité interne de chacun des segments internes (11) des deux bras articulés (9A, 9B) et apte à générer une rotation au niveau de chacune desdites extrémités internes, de façon synchronisée et de sens opposés, de manière à déplier ou replier ledit ensemble (7) de bras articulés.

2. Structure segmentée selon la revendication 1,
**caractérisée en ce que**, pour chacun desdits bras articulés (9A, 9B), la liaison externe du segment externe (10) à la face arrière (3B) du panneau secondaire (3) est équipée d'un joint flexible (29).

3. Structure segmentée selon l'une des revendications 1 et 2,
**caractérisée en ce que** ledit système de rotation auxiliaire (14) comprend deux moteurs (17, 18), dont l'un (17) est relié à l'extrémité interne du segment interne (11) d'un premier (9B) desdits bras et est apte à le soumettre à une rotation, et dont l'autre (18) est relié à l'extrémité interne du segment interne (11) du second (9A) desdits bras et est apte à le soumettre à une rotation, lesdits moteurs (17, 18) étant synchronisés et commandés de manière à générer des rotations en sens opposés.

4. Structure segmentée selon l'une des revendications 1 et 2,
**caractérisée en ce que** ledit système de rotation auxiliaire (15) comprend un moteur unique (20) relié :
- d'une part, par une première liaison de transmission de rotation (22A) à l'extrémité interne du segment interne (11) d'un premier (9B) desdits bras, apte à le soumettre à une rotation ; et
- d'une part, par une seconde liaison de transmission de rotation (22B) à l'extrémité interne du segment interne (11) du second (9A) desdits bras, apte à le soumettre à une rotation,
lesdites première et seconde liaisons de transmission de rotation (22A, 22B) étant entraînées par ledit moteur unique (20) de manière à transmettre des rotations en sens opposés à la même vitesse.

5. Structure segmentée selon la revendication 4,
**caractérisée en ce que** ledit moteur (20) est un motoréducteur à engrenage avec deux sorties inversées, chaque sortie étant munie d'une poulie (21A, 21B) permettant de transmettre une rotation.

6. Structure segmentée selon l'une quelconque des revendications 1 à 5,
**caractérisée en ce que** ledit système de rotation (8) comprend deux moteurs coaxiaux (25, 26), synchronisés et commandés de manière à générer des rotations dans le même sens.

7. Structure segmentée selon l'une quelconque des revendications 1 à 5,
**caractérisée en ce que** ledit système de rotation (8) comprend un axe de transmission (27) reliant ensemble des extrémités internes de deux bras (9A, 9B) du système de translation (6) et un moteur (28) pour entraîner en rotation cet axe de transmission (27).

8. Structure segmentée selon l'une quelconque des revendications précédentes
**caractérisée en ce qu'**elle comprend :
- un panneau principal (2) central ;
- deux panneaux secondaires (3, 4) agencés de part et d'autre dudit panneau principal (2) central dans la position déployée de manière à présenter une forme parabolique ; et
- deux dispositifs de déploiement (5) associés, respectivement, auxdits panneaux secondaires (3, 4).

9. Réflecteur d'antenne de satellite,
**caractérisé en ce qu'**il comporte une structure segmentée (1) selon l'une quelconque des revendications 1 à 8.

10. Satellite,
**caractérisé en ce qu'**il comporte au moins une structure segmentée (1) selon l'une quelconque des revendications 1 à 8.

11. Procédé de déploiement d'une structure segmentée (1) selon l'une quelconque des revendications 1 à 8,
**caractérisé en ce qu'**il comprend des étapes successives consistant, lors du déploiement de la position stockée (P1) à la position déployée (P2) :
a) à réaliser, à partir de la position stockée, une rotation à l'aide dudit système de rotation (8) dans un premier sens de rotation (A1) de manière à écarter ledit système de translation (6) pourvu à son extrémité externe du panneau secondaire (3) de la face arrière (2B) du panneau principal (2) ;
b) à réaliser une translation à l'aide dudit système de translation (6) dans un premier sens de translation (B1) de manière à amener ce dernier dans une position dépliée ;
c) à réaliser une rotation dans un sens (A2) opposé audit premier sens de rotation (A1) à l'aide dudit système de rotation (8) de manière à amener les panneaux secondaire et principal sensiblement dans un même plan général ; et
d) à réaliser une translation à l'aide dudit système de translation (6) dans un sens (B2) opposé audit premier sens de translation (B1) de manière à amener le panneau secondaire (3) au contact du panneau principal (2) dans une position représentant la position déployée (P2).

12. Procédé de déploiement selon la revendication 11,
**caractérisé en ce que** la position dépliée du système de translation (6) correspond à la position d'extension maximale dudit système de translation (6).

13. Procédé de déploiement selon la revendication 12,
**caractérisé en ce qu'**à l'étape d), le système de rotation auxiliaire (14, 15) du système de translation (6) réalise une rotation dans le même sens qu'à l'étape b).

14. Procédé de déploiement selon l'une des revendications 11 et 12,
**caractérisé en ce qu'**à l'étape d), le système de rotation auxiliaire (14, 15) du système de translation (6) réalise une rotation dans le sens opposé à celui de l'étape b).

## Patentansprüche

1. Segmentierte Struktur für Antennenreflektoren von Satelliten, wobei die segmentierte Struktur (1) enthält:
- zumindest zwei Paneele (2, 3, 4), wobei ein erstes Paneel, Hauptpaneel (2) genannt, eine Vorderseite (2A) und eine Rückseite (2B) aufweist, und ein zweites Paneel, Nebenpaneel (3, 4) genannt, ebenfalls eine Vorderseite (3A, 4A) und eine Rückseite (3B, 4B) aufweist; und
- zumindest eine Entfaltungsvorrichtung (5), die jeweils mit der Rückseite des Haupt- bzw. Nebenpaneels verbunden und dazu geeignet ist, das Nebenpaneel (3, 4) in die eine oder andere der beiden folgenden Positionen relativ zum Hauptpaneel (2) zu bringen:
eine Verstauposition (P1), in der das Nebenpaneel (3, 4) zumindest teilweise dem Hauptpaneel (2) auf dessen Rückseite (2B) überlagert ist, wobei die Vorderseite (3A, 4A) des Nebenpaneels (3, 4) in die gleiche Richtung wie die Vorderseite (2A) des Hauptpaneels (2) weist; und
eine Entfaltungsposition (P2), in der das Nebenpaneel (3, 4) neben dem Hauptpaneel (2) an diesem anliegend positioniert ist, so dass eine kontinuierliche Anordnung zumindest auf ihren Vorderseiten entsteht,
wobei die Entfaltungsvorrichtung (5) enthält:
ein Translationssystem (6), das dazu geeignet ist, eine Translationsbewegung des Nebenpaneels (3, 4) in Bezug auf das Hauptpaneel (2) zu erzeugen, und das an einem Ende (6A), äußeres Ende genannt, mit dem Nebenpaneel (3, 4) verbunden ist; und
ein Rotationssystem (8), das einerseits mit einem Ende (6B) des Translationssystems (6), inneres Ende genannt, und andererseits mit der Rückseite (2B) des Hauptpaneels (2) verbunden ist,
**dadurch gekennzeichnet, dass**:
- das Rotationssystem (8) dazu geeignet ist, eine Rotation des Translationssystems (6) und des mit dem Translationssystem (6) verbundenen Nebenpaneels (3, 4) in Bezug auf das Hauptpaneel (2) um eine Achse (α) zu erzeugen, die sich im Bereich der Rückseite des Hauptpaneels befindet; und
- das Translationssystem (6) enthält:
eine Anordnung (7) aus zwei identischen Gelenkarmen (9A, 9B), wobei jeder der Gelenkarme (9A, 9B) ein äußeres Segment (10) und ein inneres Segment (11) aufweist, die durch eine Schwenkverbindung (12) miteinander verbunden sind, wobei das äußere Segment (10) jedes der Arme (9A, 9B) durch eine Schwenkverbindung (13) mit der Rückseite (3B) des Nebenpaneels (3) verbunden ist, und in der Entfaltungsposition der segmentierten Struktur die äußeren Segmente weiter vom Zentrum dieser Struktur entfernt liegen als die inneren Segmente; und
- ein Hilfsrotationssystem (14, 15), das mit einem inneren Ende jedes der inneren Segmente (11) der beiden Gelenkarme (9A, 9B) verbunden und dazu geeignet ist, an jedem der inneren Enden synchron und in entgegengesetzten Richtungen eine Rotation zu erzeugen, um die Anordnung (7) von Gelenkarmen zu entfalten oder zusammenzufalten.

2. Segmentierte Struktur nach Anspruch 1,
**dadurch gekennzeichnet, dass**
bei jedem der Gelenkarme (9A, 9B) die äußere Verbindung des äußeren Segments (10) mit der Rückseite (3B) des Nebenpaneels (3) mit einem flexiblen Gelenk (29) ausgestattet ist.

3. Segmentierte Struktur nach einem der Ansprüche 1 und 2,
**dadurch gekennzeichnet, dass**
das Hilfsrotationssystem (14) zwei Motoren (17, 18) umfasst, von denen der eine (17) mit dem inneren Ende des inneren Segments (11) eines ersten (9B) der Arme verbunden und dazu geeignet ist, es einer Rotation zu unterwerfen, und von denen der andere (18) mit dem inneren Ende des inneren Segments (11) des zweiten (9A) der Arme verbunden und dazu geeignet ist, es einer Rotation zu unterwerfen, wobei die Motoren (17, 18) so synchronisiert und angesteuert werden, dass sie Rotationen in entgegengesetzten Richtungen erzeugen.

4. Segmentierte Struktur nach einem der Ansprüche 1 und 2,
**dadurch gekennzeichnet, dass**
das Hilfsrotationssystem (15) einen einzigen Motor (20) umfasst, der
- einerseits durch eine erste Rotationsübertragungsverbindung (22A) mit dem inneren Ende des inneren Segments (11) eines ersten (9B) der Arme verbunden ist, die dazu geeignet ist, es einer Rotation zu unterwerfen; und
- andererseits durch eine zweite Rotationsübertragungsverbindung (22B) mit dem inneren Ende des inneren Segments (11) des zweiten (9A) der Arme verbunden ist, die dazu geeignet ist, es einer Rotation zu unterwerfen,
wobei die erste und die zweite Rotationsübertragungsverbindung (22A, 22B) von dem einzigen Motor (20) angetrieben werden, um Rotationen in entgegengesetzten Richtungen mit der gleichen Drehzahl zu übertragen.

5. Segmentierte Struktur nach Anspruch 4,
**dadurch gekennzeichnet, dass**
der Motor (20) ein Getriebemotor mit zwei entgegengesetzten Abtrieben ist, wobei jeder Abtrieb mit einer Riemenscheibe (21A, 21B) zur Übertragung einer Rotation versehen ist.

6. Segmentierte Struktur nach einem der Ansprüche 1 bis 5,
**dadurch gekennzeichnet, dass**
das Rotationssystem (8) zwei koaxial verlaufende Motoren (25, 26) umfasst, die so synchronisiert und angesteuert werden, dass sie Rotationen in derselben Richtung erzeugen.

7. Segmentierte Struktur nach einem der Ansprüche 1 bis 5,
**dadurch gekennzeichnet, dass**
das Rotationssystem (8) eine Übertragungswelle (27), die die inneren Enden von zwei Armen (9A, 9B) des Translationssystems (6) miteinander verbindet, und einen Motor (28) enthält, um diese Übertragungswelle (27) rotierend anzutreiben.

8. Segmentierte Struktur nach einem der vorhergehenden Ansprüche **dadurch gekennzeichnet, dass** sie enthält:
- ein zentrales Hauptpaneel (2);
- zwei Nebenpaneele (3, 4), die in der Entfaltungsposition auf jeder Seite des zentralen Hauptpaneels (2) so angeordnet sind, dass sie eine parabolische Form aufweisen; und
- zwei Entfaltungsvorrichtungen (5), die den jeweiligen Nebenpaneelen (3, 4) zugeordnet sind.

9. Antennenreflektor für Satelliten,
**dadurch gekennzeichnet, dass**
er eine segmentierte Struktur (1) nach einem der Ansprüche 1 bis 8 enthält.

10. Satellit,
**dadurch gekennzeichnet, dass**
er zumindest eine segmentierte Struktur (1) nach einem der Ansprüche 1 bis 8 enthält.

11. Verfahren zum Entfalten einer segmentierten Struktur (1) nach einem der Ansprüche 1 bis 8,
**dadurch gekennzeichnet, dass**
es aufeinanderfolgende Schritte umfasst, die während des Entfaltens aus der Verstauposition (P1) in die Entfaltungsposition (P2) umfassen:
a) Ausführen einer Rotation mittels des Rotationssystems (8) aus der Verstauposition in einer ersten Rotationsrichtung (A1), um das an seinem äußeren Ende mit dem Nebenpaneel (3) versehene Translationssystem (6) von der Rückseite (2B) des Hauptpaneels (2) weg zu bewegen;
b) Ausführen einer Translation mittels des Translationssystems (6) in einer ersten Translationsrichtung (B1), um letzteres in eine auseinandergefaltete Position zu bringen;
c) Ausführen einer Rotation mittels des Rotationssystems (8) in einer Richtung (A2), die der ersten Rotationsrichtung (A1) entgegengesetzt ist, um das Neben- und das Hauptpaneel im Wesentlichen in dieselbe Ebene zu bringen; und
d) Ausführen einer Translation mittels des Translationssystems (6) in einer Richtung (B2), die der ersten Translationsrichtung (B1) entgegengesetzt ist, um das Nebenpaneel (3) in Kontakt mit dem Hauptpaneel (2) in eine Position zu bringen, die die Entfaltungsposition (P2) darstellt.

12. Entfaltungsverfahren nach Anspruch 11,
**dadurch gekennzeichnet, dass**
die auseinandergefaltete Position des Translationssystems (6) der Position der maximalen Erstreckung des Translationssystems (6) entspricht.

13. Entfaltungsverfahren nach Anspruch 12,
**dadurch gekennzeichnet, dass**
in Schritt d) das Hilfsrotationssystem (14, 15) des Translationssystems (6) eine Rotation in der gleichen Richtung wie in Schritt b) ausführt.

14. Entfaltungsverfahren nach einem der Ansprüche 11 und 12,
**dadurch gekennzeichnet, dass**
in Schritt d) das Hilfsrotationssystem (14, 15) des Translationssystems (6) eine Rotation in der entgegengesetzten Richtung wie in Schritt b) ausführt.

## Claims

1. A segmented structure of a satellite antenna reflector, said segmented structure (1) comprising:
- at least two panels (2, 3, 4), a first panel so-called main panel and comprising a front face (2A) and a rear face (2B), and a second panel (3, 4) so-called secondary panel and also comprising a front face (3A, 4A) and a rear face (3B, 4B); and
- at least one extension device (5) connected to the rear faces of the said main panel and secondary panel, and being configured to bring said secondary panel (3, 4) into one or the other of the two following positions relative to said main panel (2):
• a storage position (P1), in which said secondary panel (3, 4) is positioned at least in part above said main panel (2) on the main panel rear face (2B), the secondary panel front face (3, 4) being oriented in the same direction as the main panel front face (2A); and
• an extended position (P2), in which said secondary panel (3, 4) is positioned next to and against said main panel (2) to form a continuous assembly at least on the front faces of said panels,
said extension device (5) comprising:
• a translation system (6) configured to translate said secondary panel (3, 4) relative to said main panel (2) and connected to said secondary panel by an external end (6A); and
• a rotation system (8) connected to an internal end (6B) of said translation system (6), and to the main panel rear face (2B),
**characterized in that**:
- said rotation system (6) is configured to rotate said translation system (6) and the secondary panel (3, 4) relative to said main panel (2) around an axis (α) located at the side of the rear face of the main panel (2) ; and
- said translation system (6) comprising:
• an assembly (7) of two articulated arms (9A, 9B), each of said articulated arms (9A, 9B) comprising an external segment (10) pivotally connected to an internal segment (11), the external segment (10) of each of said arms (9A, 9B) being pivotally connected to the secondary panel rear face (3B), the external segments being at a greater distance from the center of the segmented structure then the internal segments in an extended position of this of this structure ; and
• an auxiliary rotation system (14, 15) connected to an internal end of each of the internal segments (11) of the articulated arms (9A, 9B) and configured to cause a rotation in the region of each of said internal ends in a synchronized manner and in opposite directions to open out or fold away said assembly (7) of articulated arms.

2. The segmented structure according to claim 1, **characterized in that**, for each of said articulated arms (9A, 9B), the external connection of the external segment (10) to the secondary panel rear face (3B) is equipped with a flexible joint (29).

3. The segmented structure according to claim 1 or 2, **characterized in that** said auxiliary rotation system (14) comprises two motors (17, 18), one of which is connected to the internal end of the internal segment (11) of a first (19B) of said arms and is configured to rotate said internal segment, and the other (18) of which is connected to the internal end of the internal segment (11) of the second of said arms (9A) and is configured to rotate said internal segment, said motors (17, 18) being synchronized and controlled to bring about rotations in opposite directions.

4. The segmented structure according to claim 1 or 2, **characterized in that** said auxiliary rotation system (15) comprises a single motor (20) that is connected both to:
- the internal end of the internal segment (11) of a first (9B) of said arms by a first connection (22A) for transmitting rotations which is configured to rotate said internal segment; and
- the internal end of the internal segment (11) of the second (9A) of said arms by a second connection for transmitting rotations which is configured to rotate said internal segment;
said first and second connections for transmitting rotations being driven by said single motor to transmit rotations in opposite directions at the same speed.

5. The segmented structure according to claim 4, **characterized in that** said motor (20) is a gear motor reducer having two outputs opposite each other, each output being provided with a pulley (21A, 21B) configured to transmit a rotation.

6. The segmented structure according to any one of claims 1 to 5, **characterized in that** said rotation system (8) comprises two coaxial motors (25, 26) synchronised and controlled to bring about rotations in the same direction.

7. The segmented structure according to any one of claims 1 to 5, **characterized in that** said rotation system (8) comprises a transmission spindle (27) that interconnects the internal ends of the two arms (9A, 9B) of the translation system (6), and a motor (28) configured to rotate said transmission spindle (27).

8. The segmented structure according to any one of the preceding claims **characterized in that** it comprises :
- a central main panel (2);
- two secondary panels (3, 4) arranged on either side of said central main panel (2) when in the extended position in such a way as to be parabolic; and
two extension devices (5) connected to each of said secondary panels (3, 4) respectively.

9. A satellite antenna reflector comprising a segmented structure (1) according to claim 1.

10. A satellite comprising at least one segmented structure (1) according to any one of claims 1 to 8.

11. A method for extending a segmented structure (1) according to any one of claims 1 to 8, characerized in that said method comprises, during the extension from the storage position (P1) into the extended position (P2), the steps of:
a) performing a rotation from the storage position in a first rotation direction (A1) by means of said rotation system (8) in such a way as to move said translation system (6), provided at the external end thereof with the secondary panel (3), away from the rear face (2B) of the main panel (2);
b) performing a translational movement in a first translation direction (B1) by means of said translation system (6) in such a way as to bring said system into an opened out position;
c) performing a rotation in a direction (A2) counter to said first rotation direction (A1) by means of said rotation system (8) in such a way as to bring the secondary panels and the main panel substantially into a common general plane; and
d) performing a translational movement in a direction (B2) counter to said first translation direction (B1) by means of said translation system (6) in such a way as to bring the secondary panel (3) into contact with the main panel (2) in a position that is the extended position (P2).

12. The method according to claim 11, **characterized in that** the opened out position of the translation system (6) corresponds to a maximum extension of said translation system (6).

13. The method according to claim 12, **characterized in that**, at step d), the auxiliary rotation system (14, 15) of the translation system (6) performs a rotation in the same direction as in step b).

14. The method according to claim 11 or 12, **characterized in that**, at step d), the auxiliary rotation system (14, 15) of the translation system (6) performs a rotation in the direction counter to that in step b).
